# EUROPÄISCHE PATENTSCHRIFT

(11) **EP 2 729 379 B1**
(45) Veröffentlichungstag und Bekanntmachung des Hinweises auf die Patenterteilung: **08.07.2015**
(21) Anmeldenummer: 12733592.5
(22) Anmeldetag: 20.06.2012
(51) Int. Cl.: B65D 33/25

(54) **VERPACKUNGSBEHÄLTER**
PACKAGING CONTAINER
RÉCIPIENT D'EMBALLAGE

(30) Priorität: 05.07.2011 DE 202011102943 U
(43) Veröffentlichungstag der Anmeldung: 14.05.2014
(73) Patentinhaber: Bischof+Klein GmbH & Co. KG, 49525 Lengerich (DE)
(72) Erfinder: STRÜBBE, Peter, 49525 Lengerich (DE); HAIMERL, Rudolf, 94357 Konzell (DE); WEDI, Johannes, 48282 Emsdetten (DE)
(74) Vertreter: Busse & Busse
(86) Internationale Anmeldenummer: PCT/EP2012/002591
(87) Internationale Veröffentlichungsnummer: WO 2013/004348

(56) Entgegenhaltungen:
- EP-A1- 2 277 790
- EP-A2- 0 945 359
- WO-A1-00/26101
- WO-A1-98/13271
- DE-A1-102008 011 471
- US-A- 4 713 839
- US-A1- 2003 188 514

## Beschreibung

Die Erfindung betrifft einen Verpackungsbehälter nach dem Oberbegriff des Anspruchs 1.

Verpackungsbehälter dieser Art sind in Form von Seitenfaltenbeuteln oder Bodenfaltenbeuteln weit verbreitet und bieten nicht nur einen nach Raum, Volumen und Kosten geringen Verpackungsaufwand sondern lassen sich auch in durchentwickelten Maschinendurchläufen effektiv fertigen, befüllen und verschließen. Eine für die Lagerung, den Versandt und die Warenrepräsentation regelmäßig gewünschte Quaderform der (befüllten) Verpackung lässt sich bei den üblichen herkömmlichen Verpackungen allerdings nur angenährt herstellen, da sie eine schwer zu erreichende vollständige Befüllung voraussetzt und da bei rieselfähigen Verpackungsgütern Verformungen insgesamt leicht auftreten. Wenn dann in der herkömmlichen Weise die Verpackungen an einem (Kopf-)Ende zu einer Entnahmeöffnung zusammengeführt werden, bei der ggf. auch Seitenfalten zusammenlaufen und evtl. auch am anderen Ende eine mittige Boden-Quernaht den Abschluss bildet, neigen Verpackungen mit einer unvollkommenen Befüllung zu variablen Formen. Die Aufstellbarkeit der Verpackungen ist dabei ungewiss. Überdies sind Verpackungen über eine mit einem Wiederverschluss versehene Entnahmeöffnung schlecht zugänglich, soweit der Entnahmeschlitz kurz ist und ggf. noch durch Seitenfalten im Kopfabschluss beeinträchtigt wird.

Verpackungsbehälter der vorbetrachteten Art mit im Wesentlichen quaderförmig ausfaltbaren, allerdings in Zwickeln endenden Seitenfaltenwänden zwischen Hauptwänden, die an einander gegenüberliegenden Enden zu einer Mittelnaht oder Leiste, insbesondere als Bodennaht bzw. Kopfleiste, zusammenlaufen, sind beispielsweise aus DE 10 2008 011 471 A1, US 6,481,183 B1, US 6,874,935 B1, US 7,396,163 B2, US 2006/0189467 A1 und JP 03240650 A bekannt. Ein Verpackungsbehälter mit einer Bodenfaltenwand und einer mit einem Wiederverschluss gebildeten Kopfleiste ist aus EP 1 266 836 A1 ersichtlich. In DE 103 16 065 A1 wird ein Verfahren für unterschiedliche Verpackungsbehälter erläutert, die jeweils zwei nebeneinanderliegende Falten an einer Wand aufweisen, von denen eine Falte eine Öffnungsanzeige in Verbindung mit einer Schließeinrichtung bildet. Dies führt allerdings zu schwierigen und verwickelten End- und Übergangsbereichen in der Form der Behälter.

Aus der US 4,713,839 A ist ein Verpackungsbehälter aus (doppelter) Folie ersichtlich, der zum Befüllen unterseitig offen, beidseitig ohne Seitenfalten durch jeweils eine Seitennaht heißgesiegelt ist und eine Kopffalte aufweist, über die ein Wiederverschluss und ein Griffbügel aus Folie gesetzt ist. Diese Gestaltung ist der gewünschten Quaderform schwer anzupassen und zum Entleeren umständlich zu öffnen.

Aus der WO 00/26101 wie auch aus der EP 0 945 359 A2 ist eine starre kastenförmige Verpackung mit einem flexiblen Deckel ersichtlich, der an einer Längskante mit einem Wiederverschluss zum Befüllen und Entleeren versehen ist. Eine solche Verpackung ist vom Material und der Herstellung her aufwändig.

Aus der EP 2 277 790 A1 ist ein Verpackungsbehälter nach dem Oberbegriff des Anspruchs 1 zu entnehmen, bei dem die Haupt- und Seitenwände und eine Bodenwand über Siegelnähte kastenartig aneinandergefügt sind, der Kopfbereich mit überschüssigen Folienbereichen zu Griffleisten ausgedehnt und in einer Griffleiste mit einem über deren Gesamtsbreite verlaufenden Wiederverschluss ausgestattet ist. Diese Kopfgestaltung erschwert eine vollständige Befüllung zu einer Quaderform und ist dementsprechend nur bedingt aufstellbar.

Aufgabe der Erfindung ist es, einen Verpackungsbehälter zu schaffen, der bei stückigem oder rieselförmigem Gut einen besseren Befüllungsgrad ermöglicht, sich dabei an die gewünschte Quaderform besser annährt, der damit auch gut auf Seiten- oder Stirnwände aufstellbar ist und der eine möglichst weite und bequem zugängliche Entnahmeöffnung mit einem Wiederverschluss ermöglicht.

Die Aufgabe wird von einem Verpackungsbehälter gemäß dem Oberbegriff des Anspruchs 1 mit den kennzeichnenden Merkmalen des Anspruchs 1 gelöst.

Ein wesentlicher Schritt zur Lösung dieser Aufgabenstellung besteht gemäß der Erfindung darin, dass die Entnahmeöffnung längs einer der Längskanten verläuft. Dabei wird die herkömmlich in einem fertigungstechnisch im Kopfabschluss eines Verpackungsbehälters angeordnete Entnahmeöffnung an eine der Längskanten verlegt, die schon von der Kantenlänge her eine größere bzw. längere Einfüllöffnung / Entnahmeöffnung ermöglichen, die dementsprechend auch weiter und bequemer zu öffnen ist. Dieser Bereich des Verpackungsbehälters ist aber auch ohne Weiteres von der Einbindung bzw. einem Abschluss von Seitenfaltenwänden herkömmlicher Art freizuhalten und insofern ohne Weiteres ungestört zu durchgreifen. Insbesondere die Verlagerung der Entnahmeöffnung zur Seitenkante hin und von einer Anordnung aus einem mittleren Bereich der Behälterwände weg führt dazu, dass die benachbarten Wände des Behälters im Wesentlichen flach beim Öffnen aufgebogen werden und dementsprechend wenig sperrig sind. Dies gilt auch dann, wenn der Verpackungsbehälter in einer Quaderform mit nicht sehr verschiedenen Kantenlängen etwa stärker an eine Kubusform angenährt sein sollte. Die sich mit der Verlegung der Entnahmeöffnung zu einer Seitenkante ergebende freiere Gestaltungsmöglichkeit einer Stirnwand im früheren Kopfbereich ermöglicht aber auch eine bessere Befüllung des Verpackungsbehälters mit Vorteil für die exaktere Quaderform und die Aufstellbarkeit auf eine Seiten- oder Stirnwand.

Die dabei "längs" einer Längskante verlaufende Entnahmeöffnung beraucht hierzu nicht exakt symmetrisch auf die Längskante gelegt zu sein, vielmehr kann die Bauform des Wiederverschlusses dazu führen, dass dieser direkt angrenzend in die eine oder andere (Haupt- oder Seiten-)Wand gelegt wird.

Vorzugsweise ist der Wiederverschluss mit zwei Wiederverschlussleisten gebildet, die eine bei der Erstöffnung irreversibel aufzutrennende Verbindung aufweisen. Dieses hat den im Vertrieb von Verpackungen breithin und auch mit handelsüblichen Wiederverschlüssen angebotene Vorteil der "Neuheitsgarantie" im Verkauf und der Unversehrtheit der Anlieferung. Darüber hinaus sind Wiederverschlussleisten in dieser Weise gegenüber einem Aufbrechen bei besonderen Beanspruchungen des Verpackungsbehälters in Versand und Vertrieb zusätzlich abzusichern. Wiederverschlüsse etwa mit zwei Wiederverschlussleisten, die mit verrastenden Profilstreifen, ggf. auch einem längsbeweglichen Schieber, zu schließen oder zu öffnen sind, lassen sich durch eine auftrennbare Verbindung zwischen den Wiederverschlussleisten sichern und abdichten. Bis zur Erstöffnung können aber auch Wiederverschlussleisten über einen peelbaren (abziehbaren) Folien-Steg miteinander verbunden werden, der eine werkzeuglose Erstöffnung ermöglicht.

Der leere und damit erst noch zu befüllende Verpackungsbeutel kann zweckmäßig mit einer weiten Einfüllöffnung versehen werden, die nach dem Befüllen verschlossen wird, wobei gemäß der Erfindung diese Einfüllöffnung nicht in herkömmlicher Weise direkt neben die Entnahmeöffnung und angrenzend an den Wiederverschluss gelegt ist sondern besser längs einer der anderen Längskanten oder in einer der Querkanten verläuft. Damit kann die erst nach dem Befüllen etwa mit einer Siegelnaht zu schließende Einfüllöffnung unabhängig von der Entnahmeöffnung und deren Wiederverschluss weit und gut zugänglich ausgebildet sein. Dies erlaubt nicht nur ein bequemes Befüllen sondern auch einen hohen Befüllungsgrad, der sich bis auf ein Restvolumen von deutlich unter 5 % statt herkömmlicher 10 % bis 15 % verbessern lässt. Je nach den Gegebenheiten der maschinellen Befüllung kann es von Vorteil sein, die Einfüllöffnung zunächst mit einem vorstehenden Einfüllstutzen auszubilden, der nach dem Befüllen bequem mit einer Trenn-Siegelnaht zu verschließen und abzutrennen ist. Ein solcher Einfüllstutzen kann beispielsweise durch überstehende Folienbereiche aus den angrenzenden Wänden gebildet werden, die als aneinander liegende Streifen herausgezogen und randseitig miteinander zu einer Schlauchform verbunden sind.

Insbesondere soweit Verpackungsbehälter der hier betrachteten Art großvolumig über ein "handliches" Maß hinausgehen, können diese zweckmäßig mit zumindest einem Griff versehen werden, der vorteilhaft mit dem Verpackungsbehälter flach zusammenlegbar ist. Ein solcher Griff ist nicht nur für die käuferseitige Handhabung beim Heimtransport eines befüllten Verpackungsbehälters von Vorteil sondern auch beim Öffnen, um dabei über den Griff eine Seite der Entnahmeöffnung aufzuziehen. Der Griff kann ein aus Folie gebildeter Streifen sein, der auf einer der Wände flach aufliegend befestigt ist. Zum Aufziehen kann er mit einem vorgegebenen Abstand vom Wiederverschluss auf einer der Wände angeordnet sein.

Um die herkömmlich zwar einfach herzustellende aber insbesondere für den befüllten Zustand nachteilige Formgebung durch mittlere Querversiegelungen bzw. Quernähte am Kopf und ggf. auch am Boden zu vermeiden, kann dieser eine streng geometrische Formgebung erhalten, bei der die Siegelnähte insgesamt nur an den Kanten zwischen den Wänden verlaufen. Dieses liefert eine von Haus aus vorgegebene und nicht erst durch eine passende und vollständige Befüllung zu erzielende Quaderform. Dabei wird vorzugsweise eine Schlauchform, etwa durch eine schlauchförmig extrudierte Blasfolie, allgemeiner aber noch eine Schlauchform aus einer mit einer Längsnaht zum Schlauch geformten Flachfolie hergestellt, deren offene Endquerschnitte in gegenseitigem Abstand entsprechend der Quaderform liegen und durch Stirnwände über allseitige Randnähte geschlossen werden.

Dabei kann die Längsnaht für den Schlauch vorteilhaft in die Kante gelegt sein. Die Schlauchform kann aber auch dadurch erzielt werden, dass die einzelnen Wände, etwa die Haupt- und Seitenwände, durch vier die Längskanten bildende Seitennähte miteinander versiegelt werden, wobei die Längsnähte versteifend zur Kantenbildung für die Quaderform beitragen.

Die beschriebenen Verpackungsbehälter zeigen ihre besonderen Vorteile bei größeren Gebinden, bei denen der verbesserte Befüllungsgrad und die exaktere Quaderform besonders vorteilhaft zum Tragen kommt. Diese Gebinde lassen sich mit verringertem Materialaufwand in Bezug auf das Verpackungsvolumen herstellen, mit einem sehr verlustarmen Raumaufwand transportieren und lagern und vor allem bei der Verkaufspräsentation wirkungsvoll im Verkaufsregal präsentieren, indem sie auf eine Seitenwand aufgestellt ("Querformat") oder auf eine Stirnwand aufgestellt ("Hochformat") eine Hauptfläche dem Käufer zuwenden. Der zur Verfügung stehende Präsentationsraum, etwa die Tiefe von Verkaufsregalen, kann dadurch genutzt werden, dass die Verpackungen hintereinander stehen.

Vier Ausführungsbeispiele für den Gegenstand der Erfindung sind in der Zeichnung dargestellt und werden nachfolgend näher beschrieben. In der Zeichnung zeigen:
- Fig. 1: Schrägansicht eines Verpackungsbehälters gemäß der Erfindung im befüllten Zustand,
- Fig. 2: Verpackungsbehälter nach Fig. 1 in rückseitiger Ansicht, befüllt und an einer Entnahmeöffnung geöffnet,
- Fig. 3: Verpackungsbehälter in einer zweiten Ausführungsform in zusammengefaltetem Zustand,
- Fig. 4: Schrägansicht des Verpackungsbehälters nach Fig. 3 in zum Befüllen auseinander gefaltetem Zustand,
- Fig. 5: Schrägansicht eines weiteren Verpackungsbehälters in zusammengefaltetem Zustand,
- Fig. 6: Schrägansicht des Verpackungsbehälters nach Fig. 5 in zum Befüllen auseinander gefaltetem Zustand.

Ein in Fig. 1 insgesamt mit 1 bezeichneter Verpackungsbehälter hat gemäß der Zeichnung (und in der Praxis auch angenähert) eine Quaderform mit drei Paaren von gegenüberliegenden Quaderseiten, die typischerweise von Paar zu Paar unterschiedlich groß sind. Die Verpackungsbehälter ist aus einem Folienmaterial gefertigt, welches zumindest innenseitig siegelbar ist, also ein siegelfähiges Kunststoffmaterial zumindest auf der Innenseite aufweist. Das Folienmaterial kann insgesamt einheitlich sein aber auch eine Schichtung aus Kunststoff- oder auch Metallmaterialien ausweisen, um unterschiedlichen Ansprüchen an die Verpackung hinsichtlich Feuchtigkeitsfestigkeit, Dampfdurchlässigkeit, Aromadichtigkeit, Reißfestigkeit u.a. zu genügen.

Der Größe nach seien die sich zur Quaderform zusammenfügenden Wände als Hauptwände 2, 3, Seitenwände 4 und Stirnwände 5 bezeichnet. Die Hauptwände 2, 3 und die Seitenwände 4 sind jeweils durch Längskanten 6, 7, 8, 9 voneinander abzugrenzen. Diese stellen auch einheitlich die längsten Kanten des Quaders da. Die übrigen Kanten, die die Stirnwände 5 umgrenzen, sind allesamt als Querkanten, in der Zeichnung mit 10, 11, 12, 13, 14, 15, 16 gekennzeichnet, auch wenn diese sich noch in zwei verschiedene Längen unterteilen ließen.

In Fig. 1 sind in den Seitenwänden 4 und in den Stirnwänden 5 noch strichpunktierte Linien 17 teils parallel zu den Hauptflächen 2, 3 und teils von den Ecken schräg flächeneinwärts verlaufend eingezeichnet, die lediglich Faltlinien bzw. Faltkanten indizieren, wenn der Verpackungsbehälter 1 mit V-förmig eingefalteten Seitenwänden und Stirnwänden und plan übereinander liegenden Hauptwänden flach - versandfertig - zusammengefaltet ist. Die parallel zu den Hauptflächen 2, 3 verlaufenden Mittellinien markieren die eigentliche Faltlinie. Die schräg verlaufenden Linien zeigen an, dass die V-Faltung im Eckbereich nur von einer Seite her bis zum Rand durchgeführt werden kann, während die Faltung von der anderen Seite dann über dreieckförmige Rückfaltungen anzupassen ist.

Der dargestellte Verpackungsbehälter 1 weist allerdings insgesamt keine Mittelnaht auf, wie sie fertigungstechnisch bedingt bei herkömmlichen Seitenfalten- oder Bodenfaltenbeuteln üblich ist, allerdings dann auch beim Zusammenführen der Haupt- und Seitenflächen zu einer einzigen Naht für die Quaderform ungünstige Übergänge schafft. Hier sind die die rechteckigen Wände bildenden Folienstücke über Siegelnähte miteinander verbunden, die längs allen Längs- und Querkanten verlaufen.

Es versteht sich zwar, dass die Quaderform auch beispielsweise mit einem Folienstück, welches die Haupt- und Seitenflächen 2, 3, 4 in einem Stück bildet und welches nur an einer Längskante, etwa der Längskante 6 dann zu einer Schlauchform zusammengeschlossen wird, um die offenen Schlauchenden danach mit den Stirnwänden 5 zu schließen. Die dabei fertigungstechnisch zwar ggf. einzusparenden Nähte an den Längskanten haben bei der dargestellten aufwendigeren Ausführungsform allerdings auch den Vorteil, dass die Längskanten markiert und versteift sind und sich dadurch die Quaderform besser herausbildet.

Die Längskante 6 ist vollständig oder zumindest weitgehend durch einen Wiederverschluss 18 zu öffnen, dessen Einsiegelung zwischen die Hauptwand 3 und die Seitenwand 4 insoweit die Siegelnaht zwischen den Wänden ersetzt. Die Anordnung längs einer Längskante - hier Längskante 6 - hat den generellen Vorteil, dass eine große Öffnung ermöglicht ist, dass sich die benachbarten Wände bei einer Entnahme großflächig auseinander bewegen lassen und dass bei einem Ausschütten durch die Entnahmeöffnung Gleitflächen mit den Innenseiten der benachbarten Wände gebildet sind.

Weiterhin ist ein Griff 19 etwa mittig auf der Seitenwand 4 angeordnet, der die Handhabung insbesondere großvolumiger Verpackungsbehälter ermöglicht. Die Anordnung auf der Seitenwand 4 (statt einer der Hauptwände) führt zu einer seitlich weniger ausladenden Tragehaltung. Der Griff 19 kann in herkömmlicher Weise ausgestaltet sein, beispielsweise gemäß einer der Ausführungsformen in der WO 2005 012 122, wobei er bei der vorliegenden Anordnung auf einer der Faltlinien in der Mitte nicht nur flach sondern auch längsfaltbar ausgebildet ist. Diese Ausbildung umfasst ein flaches, in der Mitte untergreifbares Griffband 20, zu den Enden hin aufgesiegelt auf eine Trägerplatte 21, die ihrerseits noch zur Überleitung der Belastung auf die dünnere Folie der Seitenwand 4 auf einer Siegelfolie 22 befestigt ist. Der Griff dient aber nicht nur dem Transport der (befüllten) Verpackung sondern auch als Handhabung beim Öffnen, wie dies in Fig. 2 veranschaulicht ist. Die Seitenfläche 4 lässt sich mit Hilfe des Griffes aufziehen, um die bei geöffnetem Wiederverschluss 18 zugängliche Füllung der Verpackung zu erreichen. Insbesondere aber kann bei Verpackungsbefüllungen, deren Berührung von hand zu vermeiden ist, ein Öffnen über den Griff 19 und eine Entnahme mit einem Werkzeug (Löffel) 23 vorgesehen werden.

Der Wiederverschluss 18 ist im vorliegenden Fall eine bei Folienverpackungen gebräuchlicher "Slider"-Verschluss, also ein in vorgefertigter Form erhältlicher Verschluss mit zwei Profilstreifen, die der Länge nach ineinander zu verrasten sind, wobei das Verrasten durch einen Schieber (Slider) 18a zusätzlich erleichtert wird. Die Profilleisten sind in bekannter Weise mit Anschlussfahnen aus Kunststoff (nicht dargestellt) versehen, mit Hilfe derer sie in eine Folienverpackung wie hier eingesiegelt werden können und die auch miteinander verbunden sind. Damit ist der Wiederverschluss geschlossen, unabhängig von einer etwaigen Verschiebung des Schiebers 18a und sichert die Dichtigkeit des Verpackungsbehältnisses 1 auch beispielsweise gegenüber Beanspruchungen des Verpackungsbehältnisses gefüllten Zustand beim Transport.

Die Verbindung der Anschlussfahnen ist in herkömmlicher Weise aufzureißen oder aufzuschneiden, so dass dann eine Erstöffnung des Verpackungsbehältnisses auch erkennbar wird. Eine erfindungsgemäße alternative Lösung für eine Trennung der Wiederverschlussleisten bzw. Anschlussfahnen besteht darin, die Verbindung in Form eines aufziehbaren ("peelfähigen") Streifens auszubilden, so dass ein Werkzeug dabei nicht benötigt wird.

Der Verpackungsbehälter 1 hat mit der besonders exakten Quaderform Vorteile hinsichtlich der weitestgehenden Nutzung von Transport-, Lager- und Präsentationsraum. Er kann beispielsweise in der in Fig. 1 gezeigten Lage mit oberseitigem Griff und einer direkt zu betrachteten Hauptfläche (mit der gewünschten Verpackungsgestaltung) in einem Verkaufsregal aufgestellt werden und zur Nutzung der Regaltiefe dann auch noch parallel dahinter weitere Verpackungen gleicher Art verdecken.

Für die exakte Quaderform ist eine hochgradige Befüllung von Interesse, die gleichzeitig aber auch wieder für eine minimierte Verpackung bei einer vorgegebenen zu verpackenden Produktmenge sorgt. Für die Befüllung sind vorteilhafte Einfüllöffnungen vorzusehen, die zur schnellen maschinellen Befüllung groß genug sein sollen und die zu allen Ecken des Verpackungsbehältnisses Zugang erhält.

In Fig. 3 ist ein weiteres Verpackungsbehältnis 24 im zusammengefalteten Zustand dargestellt, welches eine Hauptwand 25 mit einer Längskante 26 und einem Wiederverschluss 27 an dieser Längskante zeigt. Eine Einfüllöffnung 28 ist oben, über die eigentliche Hauptwand 25 überstehend, mit einem Stutzen 29 ausgebildet. Die Gestaltung des Verpackungsbehältnisses 24 im auseinandergefalteten Zustand zeigt Fig. 4, wobei sich angrenzend an die Hauptwand 25 eine Seitenwand 30 und eine Stirnwand 31 entfaltet hat. Der über die eigentliche Hauptwand 25 und über die Stirnwand 31 nach oben überstehende Stutzen ist durch einen Überstand des Folienmaterials der Hauptwand einerseits und einen Überstand des Folienmaterials der Stirnwand 31 andererseits gebildet, die beide in Verlängerung der Längskanten zusammengesiegelt sind und damit eine über die ganze Breite der Hauptwand 25 erstreckte Einfüllöffnung 28 bieten. Damit ist ein bequemes und vollständiges Befüllen des Verpackungsbehälters 24 etwa mit rieselfähigem Material gut möglich, wobei der zu befüllende Verpackungsbehälter 24 auch noch in einer Weise schräg gestellt werden kann, dass auch die Stirnwand 31 vom Stutzen 29 weg schräg abfällt und beim Befüllen vollständig unterfüllt wird. Nach dem Befüllen ist der Stutzenteil 29 beispielsweise mit einer Siegeltrennnaht abzutrennen, wobei die Einfüllöffnung 28 dann auch geschlossen ist.

In Fig. 5 und 6 ist ein Verpackungsbehälter 32 in einer leichten Abwandlung zu dem Verpackungsbehälter 24 in zusammengefalteter Form (Fig. 5) bzw. in entfalteter Form (Fig. 6) dargestellt mit einer vorderseitigen Hauptwand 33 und einer Stirnwand 34 sowie einer Einfüllöffnung 35 an einem Stutzen 36. Hier wie auch bei dem Verpackungsbehälter 24 ist ein Wiederverschluss 37 an einer Längskante angeordnet, während die Einfüllöffnung 35 nicht etwa, wie oftmals bei herkömmlichen Seitenfaltenbeuteln mit Wiederverschluss, unmittelbar an dem Wiederverschluss sondern an einer anderen Fläche bzw. Kante vorgesehen ist. Während die Einfüllöffnung 28 bei dem Verpackungsbehälter 24 in eine Querkante gelegt ist, wird die Einfüllöffnung 35 mitsamt dem Einfüllstutzen 36 bei der Ausführungsform des Verpackungsbehälters 32 nach Fig. 5 und 6 in die Mitte der Stirnwand 34 gesetzt. Auch hier ist der Einfüllstutzen durch überstehendes Folienmaterial der benachbarten Wand, also hier der Stirnwand 34, hergestellt, wobei die Stirnwand aus zwei Hälften zusammengesetzt ist, zwischen denen die überstehende Folie zusammengeführt und randseitig zusammengesiegelt ist. Die mittige Anordnung des Stutzens dient insbesondere bei maschinellen Befüllungen, die keine Schrägstellung des Verpackungsbehälters vorsehen, zur besseren Füllbarkeit der oberen Eckbereiche.

## Patentansprüche

1. Verpackungsbehälter (1, 24, 32, 38) für stückiges oder rieselförmiges Gut aus zumindest einseitig siegelbarem Folienmaterial, der mit einander gegenüberliegenden und wechselnden mit Längskanten (6, 7, 8, 9) bzw. Querkanten (10, 11, 12, 13, 14, 15, 16) aneinander angrenzenden rechteckigen Hauptwänden (2, 3, 25, 33, 40, 41), Seitenwänden (4) sowie Stirnwänden (5, 31, 34) zu einer Quaderform befüllbar und im Leerzustand mit V-förmig eingefalteten Seiten- und Stirnwänden flach zusammenlegbar ist und eine mit einem Wiederverschluss (18, 27, 37, 39) versehene schlitzförmige Entnahmeöffnung sowie eine nach dem Befüllen zuzusiegelnde Füllöffnung (28, 35) aufweist, **dadurch gekennzeichnet, dass** die Haupt-, Seiten- und Stirnwände (2, 3, 4, 5) in einander paarweise gegenüberliegenden Flächen bestehen, die randseitig ausschließlich an Kanten mit Siegelnähten verbunden sind und dass die Entnahmeöffnung längs einer der Längskanten (6, 7, 8, 9) verläuft.

2. Verpackungsbehälter nach Anspruch 1, **dadurch gekennzeichnet, dass** der Wiederverschluss (18, 27, 37, 39) zwei Wiederverschlussleisten aufweist, die über eine bei Erstöffnung irreversibel aufzutrennende Verbindung geschlossen sind.

3. Verpackungsbehälter nach Anspruch 2, **dadurch gekennzeichnet, dass** der Wiederverschluss (18, 27, 37, 39) zwei Wiederverschlussleisten mit ineinander zu verrastende Profilstreifen aufweist.

4. Verpackungsbehälter nach Anspruch 3, **dadurch gekennzeichnet, dass** die Wiederverschlussleisten durch einen längsbeweglichen Schieber (18a) zu verbinden bzw. trennen sind.

5. Verpackungsbehälter nach Anspruch 2, 3 oder 4, **dadurch gekennzeichnet, dass** die Verschlussleisten mit siegelfähigen Anschlussfahnen versehen sind, die bis zur Erstöffnung einstückig ineinander übergehen.

6. Verpackungsbehälter nach einem der Ansprüche 1 bis 5, **dadurch gekennzeichnet, dass** die Einfüllöffnung (28, 35) längs einer der nicht der Entnahmeöffnung zuzuordnenden Längskanten verläuft.

7. Verpackungsbehälter nach einem der Ansprüche 1 bis 5, **dadurch gekennzeichnet, dass** die Einfüllöffnung (28, 35) in einer der Querkanten angeordnet ist.

8. Verpackungsbehälter nach Anspruch 6 oder 7, **dadurch gekennzeichnet, dass** die Einfüllöffnung (28, 35) mit einem vorstehenden Einfüllstutzen (29, 36) aus zwei randseitig verbundenen Folienstreifen versehen ist, der nach dem Befüllen des Behälters und dem Zusiegeln der Füllöffnung abzutrennen ist.

9. Verpackungsbehälter nach Anspruch 8, **dadurch gekennzeichnet, dass** zumindest einer der Folienstreifen des Einfüllstutzens (29) als Überstand der angrenzenden Haupt-, Seiten- oder Stirnwand (25) gebildet ist.

10. Verpackungsbehälter nach einem der Ansprüche 1 bis 9, **dadurch gekennzeichnet, dass** er mit zumindest einem mit dem Verpackungsbehälter flach zusammenlegbaren Griff (19) versehen ist.

11. Verpackungsbehälter nach Anspruch 10, **dadurch gekennzeichnet, dass** der Griff (19) als ein aus Folie gebildeter Streifen (20) auf einer der Haupt-, Seiten- oder Stirnwände flach aufliegend befestigt ist.

12. Verpackungsbehälter nach einem der Ansprüche 10 oder 11, **dadurch gekennzeichnet, dass** der Griff (19) in einer zu den Längskanten (6, 7, 8, 9) parallelen Ausrichtung mit Abstand vom Wiederverschluss (18) auf einer der Haupt- oder Seitenwände (2, 3; 4) angeordnet ist.

13. Verpackungsbehälter nach einem der Ansprüche 1 bis 12, **dadurch gekennzeichnet, dass** er aus einem schlauchförmigen, die Haupt- und Seitenwände (2, 4) umfassenden Folienelement gebildet ist, dessen offene Endquerschnitte durch Stirnwände (5) mit Hilfe von Randnähten geschlossen sind.

14. Verpackungsbehälter nach einem der Ansprüche 1 bis 13, **dadurch gekennzeichnet, dass** er im flach mit übereinander liegenden Hauptwänden (2, 3) zusammengelegten Zustand V-förmig nach innen eingefaltete Seiten- und Stirnwände (4, 5) aufweist, die unter den Ecken der Hauptwände einander in der Weise übereinander gefaltet sind, dass wahlweise die Seiten- oder Stirnwand V-förmig bis zum Rand verläuft, die anstoßende Seiten- oder Stirnwand aber dreieckförmig übergreifend rückgefaltet ist.

## Claims

1. Packaging container (1, 24, 32, 38) for a chunky or flowable product, which packaging container is made of a film material which is sealable at least on one side, and which container can be filled to form a rectangular block shape having adjoining rectangular main walls (2, 3, 25, 33, 40, 41), which are positioned opposite one another and alternate with longitudinal edges (6, 7, 8, 9) or transverse edges (10, 11, 12, 13, 14, 15, 16), side walls (4) and end walls (5, 31, 34), and which can be folded flat when empty using side walls and end walls which are V-shaped when folded, and which comprises a removal opening, which is slot-shaped and is provided with a reclosure device (18, 27, 37, 39), and a fill opening (28, 35) which is to be sealed shut after filling, **characterised in that** the main walls, side walls and end walls (2, 3, 4, 5) consist of surfaces which are opposite one another in pairs and which are connected to sealed seams only at the edges, and **in that** the removal opening extends along one of the longitudinal edges (6, 7, 8, 9).

2. Packaging container according to claim 1, **characterised in that** the reclosure device (18, 27, 37, 39) comprises two reclosure strips which are closed by a connection that is irreversibly separated when the reclosure device is first opened.

3. Packaging container according to claim 2, **characterised in that** the reclosure device (18, 27, 37, 39) comprises two reclosure strips having profile strips that are to be interlocked.

4. Packaging container according to claim 3, **characterised in that** the reclosure strips can be connected or separated by a slider (18a) which is movable in a longitudinal direction.

5. Packaging container according to any of claims 2 to 4, **characterised in that** the reclosure strips are provided with sealable connecting flaps which transition integrally into one other up to the first opening.

6. Packaging container according to any of claims 1 to 5, **characterised in that** the fill opening (28, 35) extends along one of the longitudinal edges not associated with the removal opening.

7. Packaging container according to any of claims 1 to 5, **characterised in that** the fill opening (28, 35) is arranged in one of the transverse edges.

8. Packaging container according to either claim 6 or claim 7, **characterised in that** the fill opening (28, 35) is provided with a projecting fill socket (29, 36) which is made of two film strips that are connected at edges thereof and which is to be cut off after the container has been filled and the fill opening has been sealed shut.

9. Packaging container according to claim 8, **characterised in that** at least one of the film strips of the fill socket (29) is a projection of the adjoining main wall, the side wall or end wall (25).

10. Packaging container according to any of claims 1 to 9, **characterised in that** said packaging container is provided with at least one handle (19) which can be folded flat therewith.

11. Packaging container according to claim 10, **characterised in that** the handle (19) is fixed to a main wall, side wall or end wall as a foil strip (20), so as to lie flat.

12. Packaging container according to either claim 10 or claim 11, **characterised in that** the handle (19) is arranged on one of the main walls or side walls (2, 3, 4) so as to be parallel to the longitudinal edges (6, 7, 8, 9) and spaced apart from the reclosure device (18).

13. Packaging container according to any of claims 1 to 12, **characterised in that** said packaging container is formed from a tube-like film element, comprising the main walls and side walls (2, 4), the open end cross sections of said film element being closed by end walls (5) with the aid of edge seams.

14. Packaging container according to any of claims 1 to 13, **characterised in that** that said packaging container, in the flat folded state where the main walls (2, 3) are stacked on top of one another, comprises V-shaped inwardly folded side walls and end walls (4, 5), which are folded onto each other below the corners of the main walls such that optionally the side wall or the end wall extends in a V-shape as far as the edge, the adjoining side wall or end wall, however, being folded back triangularly and in an overlapping manner.

## Revendications

1. Récipient d'emballage (1, 24, 32, 38) pour un produit en morceaux ou un produit d'écoulement composé d'un matériau de feuille scellable au moins d'un côté, qui peut être rempli en forme de parallélépipède rectangle avec des parois principales (2, 3, 25, 33, 40, 41), des parois latérales (4) et des parois frontales (5, 31, 34) rectangulaires adjacentes les unes par rapport aux autres, opposées et alternant avec des bords longitudinaux (6, 7, 8, 9) respectivement des bords transversaux (10, 11, 12, 13, 14, 15, 16), et qui peut être plié à plat à l'état vide avec des parois latérales et frontales rentrées en forme de V et qui présente un orifice de prélèvement en forme de fente muni d'un bouchon refermable (18, 27, 37, 39) ainsi qu'un orifice de remplissage (28, 35) à sceller après le remplissage, **caractérisé en ce que** les parois principales, latérales et frontales (2, 3, 4, 5) sont composées de surfaces opposées par paire les unes par rapport aux autres, lesquelles sont reliées sur les bords avec des joints de scellement exclusivement au niveau des bords et **en ce que** l'orifice de prélèvement s'étend le long d'une des bords longitudinaux (6, 7, 8, 9).

2. Récipient d'emballage selon la revendication 1, **caractérisé en ce que** le bouchon refermable (18, 27, 37, 39) présente deux barres de bouchon refermable qui sont fermées par une liaison qui doit être défaite de manière irréversible lors de la première ouverture.

3. Récipient d'emballage selon la revendication 2, **caractérisé en ce que** le bouchon refermable (18, 27, 37, 39) présente deux barres de bouchon refermable avec des bandes profilées qui doivent être verrouillées les unes dans les autres.

4. Récipient d'emballage selon la revendication 3, **caractérisé en ce que** les barres de bouchon refermable doivent être reliées, respectivement séparées, par un coulisseau (18a) mobile dans le sens de la longueur.

5. Récipient d'emballage selon la revendication 2, 3 ou 4, **caractérisé en ce que** les barres du bouchon sont munies de languettes de raccordement scellables qui dépassent d'un seul tenant les unes dans les autres jusqu'à la première ouverture.

6. Récipient d'emballage selon une des revendications 1 à 5, **caractérisé en ce que** l'orifice de remplissage (28, 35) s'étend le long d'un des bords longitudinaux qui n'est pas à associer à l'orifice de prélèvement.

7. Récipient d'emballage selon une des revendications 1 à 5, **caractérisé en ce que** l'orifice de remplissage (28, 35) est disposé dans un des bords transversaux.

8. Récipient d'emballage selon la revendication 6 ou 7, **caractérisé en ce que** l'orifice de remplissage (28, 35) est muni d'une tubulure de remplissage saillante (29, 36) composée de deux bandes de feuille reliées au niveau du bord et qui doit être séparée après le remplissage du récipient et le scellage de l'orifice de remplissage.

9. Récipient d'emballage selon la revendication 8, **caractérisé en ce qu'**au moins une des bandes de feuille de la tubulure de remplissage (29) est formée comme une saillie de la paroi principale, latérale ou frontale (25) adjacente.

10. Récipient d'emballage selon une des revendications 1 à 9, **caractérisé en ce qu'**il est muni d'au moins une poignée (19) à plier à plat avec le récipient d'emballage.

11. Récipient d'emballage selon la revendication 10, **caractérisé en ce que** la poignée (19) est fixée à plat, sous la forme d'une bande (20) formée à partir d'une feuille, sur une des parois principale, latérale ou frontale.

12. Récipient d'emballage selon une des revendications 10 ou 11, **caractérisé en ce que** la poignée (19) est disposée sur une des parois principale ou latérale (2, 3 ; 4) dans une orientation parallèle aux bords longitudinaux (6, 7, 8, 9) à distance du bouchon refermable (1 8).

13. Récipient d'emballage selon une des revendications 1 à 12, **caractérisé en ce qu'**il est formé d'un élément de feuille tubulaire comprenant des parois principale et latérale (2, 4) dont les sections d'extrémité ouvertes sont fermées à travers des parois frontales (5) à l'aide de joints dans les bords.

14. Récipient d'emballage selon une des revendications 1 à 13, **caractérisé en ce qu'**il présente, à l'état plié à plat avec des parois principales (2, 3) disposées l'une au-dessus de l'autre, des parois latérale et frontale (4, 5) en forme de V pliées vers l'intérieur et qui sont pliées sous les coins des parois principales l'une au-dessus de l'autre de telle sorte que, au choix, la paroi latérale ou frontale s'étend en forme de V jusqu'au bord, la paroi latérale ou frontale contiguë est globalement repliée mais en formant un triangle.
